# EUROPÄISCHE PATENTSCHRIFT

(11) **EP 0 995 863 B1**
(45) Veröffentlichungstag und Bekanntmachung des Hinweises auf die Patenterteilung: **30.06.2004**
(21) Anmeldenummer: 99120658.2
(22) Anmeldetag: 19.10.1999
(51) Int. Cl.: E05B 9/08

(54) **Einsteckklammer zur Blindbefestigung eines Türschlossgehäuses**
Insertable clip for blind fastening of a door lock casing
Agrafe d'épinglage pour fixation aveugle d'un boîtier de serrure de porte

(30) Priorität: 24.10.1998 DE 19849179
(43) Veröffentlichungstag der Anmeldung: 26.04.2000
(73) Patentinhaber: A. Raymond & Cie, F-38028 Grenoble-Cédex (FR)
(72) Erfinder: Collas, Jean, 38000, Grenoble (FR); Freitas, Joachim, 38800 Le Pont de Claix (FR)
(74) Vertreter: Rüttgers, Joachim, Dr.

(56) Entgegenhaltungen:
- EP-A- 0 640 733
- DE-U- 8 911 765
- FR-A- 2 614 921
- US-A- 1 561 254
- US-A- 4 139 998

## Beschreibung

Die Erfindung bezieht sich auf eine Einsteckklammer zur Blindbefestigung eines zylinderförmig ausgebildeten Türschloßgehäuses im Loch eines Karosseriebleches eines Kraftfahrzeuges. Das Gehäuse ist hierzu mit einem Auflageflansch an der Einführseite und einer ringförmigen Erweiterung am entgegengesetzten Ende der Außenwand versehen und weist ferner mindestens zwei von der Außenwand radial nach außen abstehende Vorsprünge auf, denen zur verdrehsicheren Aufnahme im Loch entsprechende Aussparungen zugeordnet sind, in welche die Vorsprünge beim Einführen des Türschlosses eintauchen.

Ein derartiges Türschloßgehäuse ist beispielsweise aus **DE 89 11 765 U1** bekannt. Das Gehäuse wird hierbei von außen in das Aufnahmeloch bis zur Auflage des Flansches eingeführt. Sodann wird von der Innenseite der Türe eine gabelförmige Befestigungsklammer aus Federstahl quer zur Gehäusewand auf den mit einer Rille versehenen Schloßkörper aufgeschoben, womit das Schloß fest eingeklemmt ist. Diese Art des Schloßeinbaues ist sehr arbeitsintensiv und läßt sich nur von Hand durchführen, solange die Türinnenseite noch frei liegt.

Aufgabe der Erfindung ist es, von dieser umständlichen Arbeitsweise freizukommen und die Befestigungsklammer unter Berücksichtigung der Form des Schloßkörpers und des Aufnahmeloches so zu gestalten, daß der Schloßkörper zusammen mit der vormontierten Befestigungsklammer von außen in das Aufnahmeloch einsteckbar und "blind" verrastbar ist.

Zur Lösung dieser Aufgabe wird eine sogenannte Einsteckklammer vorgeschlagen, welche einen durch einen Querspalt unterbrochenen Stützring besitzt, an dessen zum Flansch des Gehäuses weisender Kante vier Stützarme entlang der Außenwand des Gehäuses entlangstrebend angeformt sind. Die Stützarme weisen hierbei an ihren freien Enden schräg nach außen gerichtete Stützfinger sowie zwischen diesen etwa achsparallel verlaufende Zentrierlappen auf, welche im eingebauten Zustand am Rand des Aufnahmeloches anliegen. Hierbei kommt es für eine sichere Verrastung auf der Rückseite des Karosseriebleches darauf an, daß die Stützfinger nach dem Einrasten des Stützringes hinter der ringförmigen Erweiterung von der als Auflage dienenden Ringfläche des Flansches einen Abstand haben, welcher gleich der Dicke des Karosseriebleches ist.

Der durch einen Querspalt unterbrochene Stützring ist hierbei so geformt, daß er sich beim Aufschieben auf das Schloßgehäuse zur Überwindung der ringförmigen Erweiterung leicht auseinanderfedert und dann beim Hintergreifen der Erweiterung an der Außenwand federnd anliegt. Beim anschließenden Einführen des Türschlosses in das Aufnahmeloch rasten die Stützfinger automatisch hinter dem Rand des Aufnahmeloches ein, wenn der Flansch auf dem Karosserieblech aufliegt.

Um die nach außen wirkende Federkraft der Stützfinger zu erhöhen, sind die Stützarme in weiterer Ausgestaltung der Erfindung dicht oberhalb der Zentrierlappen nach innen abgeknickt und liegen mit den Knickkanten im eingebauten Zustand federnd an der Außenwand des Gehäuses an.

Ein Ausführungsbeispiel der Erfindung ist in der Zeichnung dargestellt und soll nachfolgend näher erläutert werden. Es zeigt
- **Fig. 1**: die Einsteckklammer in Vorderansicht,
- **Fig. 2**: die Einsteckklammer in Seitenansicht,
- **Fig. 3**: die Einsteckklammer in Draufsicht,
- **Fig. 4**: das Türschloßgehäuse in Seitenansicht vor dem Aufschieben der Einsteckklammer,
- **Fig. 5**: das Türschloßgehäuse mit aufgeschobener Einsteckklammer vor dem Einstecken in das Aufnahmeloch des Türbleches,
- **Fig. 6**: das Aufnahmeloch in Draufsicht und
- **Fig. 7**: das im Aufnahmeloch mittels Einsteckklammer verrastete Türschloßgehäuse.

Die in den **Figuren 1 bis 3** dargestellte Einsteckklammer **1** dient beispielsweise bei Türen von Kraftfahrzeugen zur Blindbefestigung des in **Figur 4** gezeigten Türschloßgehäuses **2** im Loch **3** des Türbleches **4** ( **Figur 6** ).

Das Türschloßgehäuse **2** ist zur Aufnahme eines nicht dargestellten Türschlosses üblicherweise zylinderförmig ausgebildet und mit einem Auflageflansch **5** an der Einführseite versehen. Am entgegengesetzten Ende befindet sich eine ringförmige Erweiterung **7** auf der Außenwand **6** des Gehäuses **2**. Außerdem sind auf dieser Außenwand **6** radial nach außen abstehende, einander gegenüberliegende Vorsprünge **8** und **9** vorgesehen, die im Abstand oberhalb der ringförmigen Erweiterung **7** beginnen, von dort zunächst konisch auseinanderlaufen und dann mit konzentrischen Wänden **10** bis auf einen kurzen Abstand an den Flansch **5** herangeführt sind.

Zwischen den Vorsprüngen **8** und **9** sind, um 90° gedreht, zwei weitere Vorsprünge **11** an der Außenwand **6** direkt am Flansch **5** angeformt, wobei diese Vorsprünge **11** in Flanschnähe einen rechteckigen Querschnitt besitzen und die Seitenwände der Vorsprünge pyramidenförmig zusammenlaufen. In Verlängerung dieser Vorsprünge **11** sind kurz vor der ringförmigen Erweiterung **7** noch zwei Rastnasen **12** an der Außenwand **6** angeformt, deren Rastflächen **13** zum Flansch **5** weisen und deren Außendurchmesser geringfügig größer ist als der der ringförmigen Erweiterung **7**.

Die vorgenannten Vorsprünge **8** und **9** ergeben sich aus dem Platzbedarf des in der Zeichnung nicht dargestellten Türschlosses und sind im vorliegenden Ausführungsbeispiel unterschiedlich breit ausgeführt. Dementsprechend sind im Loch **3** des Türbleches **4** zwei unterschiedlich breite Aussparungen **14** und **15** vorgesehen.

Durch das Zusammenwirken der unterschiedlich breiten Aussparungen **14** und **15** mit den Vorsprüngen **8** und **9** wird sichergestellt, daß das Türschloßgehäuse **2** beim Einführen stets die richtige Position erhält. Für die weiteren Vorsprünge **11** sind im Aufnahmeloch **3** entsprechende Aussparungen **16** vorgesehen, welche zur verdrehsicheren Aufnahme des Türschloßgehäuses **2** im Loch **3** dienen.

Die Einsteckklammer **1** besteht im wesentlichen aus einem Stützring **17,** welcher durch einen Querspalt **18** unterbrochen und mit einem von der Gehäuseform bestimmten Umgehungsbügel **19** auffederbar zusammengehalten wird. An der zum Anlageflansch **5** weisenden Kante **20** des Stützringes **17** sind vier Stützarme **21** so angeformt, daß diese im Einbauzustand an der Außenwand **6** des Türschloßgehäuses **2** anliegen.

Die Stützarme **21** weisen an ihren freien Enden schräg nach außen abstehende Stützfinger **22** sowie zwischen diesen etwa achsparallel verlaufende Zentrierlappen **23** auf, welche zur Anlage an den zwischen den Aussparungen **14, 15** und **16** verbleibenden Rändern **24** des Aufnahmeloches **3** dienen. Zum sicheren Einrasten der Stützfinger **22** auf den Rändern **24** des Aufnahmeloches **3** ist es wichtig, daß diese Stützfinger **22** nach dem Aufdrücken der Einsteckklammer **1** auf das Türschloßgehäuse **2** und Einrasten des Stützringes **17** hinter der ringförmigen Erweiterung **7** von der zur Auflage dienenden Anlagefläche **25** des Flansches **5** einen Abstand a haben, der mindestens gleich der Dicke **d** des Türbleches **4** ist.

Da die ringförmige Erweiterung **7** sich nur relativ wenig über die Außenwand **6** erhebt, sind zur Sicherheit die beiden gegenüberliegenden Rastnasen **12** vorgesehen, die mit entsprechenden rechteckigen Aussparungen **27** im Stützring **17** derart zusammenwirken, daß diese beim Aufdrücken der Einsteckklammer **1** gleichzeitig einrasten, wenn der Stützring **17** hinter der ringförmigen Erweiterung **7** einrastet.

Die Stützarme **21** sind im Abstand **A** vom Ende der Zentrierlappen **23** leicht nach innen abgeknickt, und zwar derart, daß diese Knickkanten **26** im eingebauten Zustand der Einsteckklammer **1** an der Außenwand **6** des Türschloßgehäuses **2** federnd anliegen. Dadurch wird sichergestellt, daß die Zentrierlappen **23** stark nach außen gedrückt und die Stützfinger **22** sicher über den Rand **24** des Aufnahmeloches **3** geschoben werden, was zum blinden Einrasten der Stützfinger **22** wichtig ist.

Die Einsteckklammer **1** läßt sich, wie aus den **Figuren 4 und 5** ersichtlich, mit den Stützarmen **22** vorweg in Richtung der Pfeile **M1** auf das Türschloßgehäuse **2** so aufdrücken, daß die Stützarme **22** jeweils an den Vorsprüngen **8 und 9** vorbei an den Flansch **5** herangeführt werden, bis die Vorderkanten der Zentrierlappen **23** die Anlagefläche **25** des Flansches **5** berühren. Der Stützring **17** federt hierbei etwas auseinander, bis er die ringförmige Erweiterung **7** überwunden hat und die Rastnasen **12** mit ihren Rastflächen **13** in die rechteckige Aussparung **27** eingerastet sind.

Der Einbau des Türschlosses in das Türblech **2** erfolgt, wie aus **Figur 5** erkennbar, in Richtung des Pfeiles **M2** mit dem Stützring **22** vorweg durch das Loch **3** und ist beendet, wenn der Flansch **5** auf dem Türblech **4** aufliegt und die Stützfinger **22** gleichzeitig auf der Rückseite des Lochrandes **24** eingerastet sind.

Um das Türschloß im Bedarfsfalle ausbauen zu können, sind am Stützring **17** beiderseits des Querspaltes **18** nach außen abgewinkelte Demontagelappen **28** angeformt. Zum Ausbau muß zunächst die Innenverkleidung der Türe entfernt werden. Sodann können die beiden Lappen **28** mit einem geeigneten Werkzeug auseinandergedrückt werden, wodurch der Stützring **17** sich von der Rastnase **12** abhebt und das Türschloßgehäuse **2** mit der ringförmigen Erweiterung **7** durch die Einsteckklammer **1** herausgezogen werden kann, während letztere zunächst im Aufnahmeloch **3** verbleibt. Nach dem Entfernen des Gehäuses **2** kann die Einsteckklammer **1** nach innen herausgezogen und neu verwendet werden.

## Patentansprüche

1. Einsteckklammer zur Blindbefestigung eines Türschloßgehäuses im Loch eines Türbleches, wobei das Gehäuse ( 2 ) zylinderförmig ausgebildet und mit einem Auflageflansch ( 5 ) an der Einführseite sowie einer ringförmigen Erweiterung ( 7 ) am entgegengesetzten Ende der Außenwand ( 6 ) versehen ist und ferner von der Außenwand ( 6 ) radial nach außen abstehende, einander gegenüberliegende Vorsprünge ( 11 ) aufweist, welche zur verdrehsicheren Aufnahme im Loch ( 3 ) des Türbleches ( 4 ) in entsprechende Aussparungen ( 16 ) des Aufnahmeloches ( 3 ) eintauchen, **dadurch gekennzeichnet, daß** die Einsteckklammer ( 1 ) einen sich an der Außenwand ( 6 ) federnd anlegenden, die ringförmige Erweiterung ( 7 ) hintergreifenden, durch einen Querspalt ( 18 ) unterbrochenen Stützring ( 17 ) besitzt, an dessen zum Flansch ( 5 ) weisender Kante ( 20 ) mehrere Stützarme ( 21 ) entlang der Außenwand ( 6 ) des Türschloßgehäuses ( 2 ) anliegend angeformt sind, wobei die Stützarme ( 21 ) an ihren freien Enden je zwei schräg nach außen abstehende Stützfinger ( 22 ), die auf der Rückseite des Lochrandes ( 24 ) einrastbar sind, sowie zwischen den Stützfingern ( 22 ) achsparallel verlaufende Zentrierlappen ( 23 ) zur Anlage am Rand ( 24 ) des Aufnahmeloches ( 3 ) aufweisen.

2. Einsteckklammer nach Anspruch 1, **dadurch gekennzeichnet, daß** die Stützfinger ( 22 ) nach dem Einrasten des Stützringes ( 17 ) hinter der ringförmigen Erweiterung ( 7 ) von der zur Auflage dienenden Anlagefläche ( 25 ) des Flansches ( 5 ) einen Abstand ( a ) haben, welcher mindestens gleich der Dicke ( d ) des Türbleches ( 4 ) ist.

3. Einsteckklammer nach Anspruch 1 oder 2, **dadurch gekennzeichnet, daß** die Stützarme ( 21 ) im Abstand ( A ) vom Ende der Zentrierlappen ( 23 ) nach innen abgeknickt sind und mit der Knickkante ( 26 ) im eingebauten Zustand an der Außenwand ( 6 ) des Türschloßgehäuses ( 2 ) federnd anliegen.

4. Einsteckklammer nach einem der Ansprüche 1 bis 3, **dadurch gekennzeichnet, daß** in Verlängerung der Vorsprünge ( 11 ) kurz vor der ringförmigen Erweiterung ( 7 ) Rastnasen ( 12 ) an der Außenwand ( 6 ) angeformt sind, welche beim Aufdrükken der Einsteckklammer ( 1 ) in entsprechende Aussparungen ( 27 ) im Stützring ( 17 ) einrasten.

5. Einsteckklammer nach einem der Ansprüche 1 bis 4, **dadurch gekennzeichnet, daß** am Stützring ( 17 ) beiderseits des Querspaltes ( 18 ) nach außen abgewinkelte Demontagelappen ( 28 ) angeformt sind.

## Claims

1. Insertable clip for blind fastening of a door lock housing in the hole of a door panel, whereby the housing (2) is designed cylindrical and is provided with a support flange (5) on the insertion side and with a ring-shaped expansion (7) on the opposing end of the outer wall (6) and also has projections (11) extending radially outwards from the outer wall (6) and opposing one another, which for twist-proof mounting in the hole (3) of the door panel (4) pass into corresponding recesses (16) of the receiving hole (3), **characterised in that** the insertable clip (1) has a support ring (17) lying in sprung manner against the outer wall (6), engaging behind the ring-shaped expansion (7), and interrupted by a transverse slot (18), on the edge (20) facing towards the flange (5) of said support ring, is arranged a plurality of support arms (21) along the outer wall (6) of the door lock housing (2) formed lying against said wall, whereby the support arms (21) each have two support fingers (22) standing obliquely outwards on their free ends, said support fingers being latchable on the rear side of the hole edge (24), and between the support fingers (22), centring lugs (23) running parallel to the axis for contact with the edge (24) of the receiving hole (3).

2. Insertable clip according to Claim 1, **characterised in that** after latching in of the support ring (17) behind the ring-shaped expansion (7), the support fingers (22) have a separation (a) from the contact surface (25) of the flange (5) serving for support that is at least equal to the thickness (d) of the door panel (4).

3. Insertable clip according to Claim 1 or 2, **characterised in that** the support arms (21) are bent inwards at a separation (A) from the end of the centring lugs (23) and lie, in the installed condition, with the bent edges (26) on the outer wall (6) of the door lock housing (2) in sprung manner.

4. Insertable clip according to one of the claims 1 to 3, **characterised in that**, in extension to the projections (11), latching noses (12) are formed on the outer wall (6) shortly before the ring-shaped expansion (7), said latching noses latching in corresponding recesses (27) in the support ring (17) on pressing on the insertable clip (1).

5. Insertable clip according to one of the claims 1 to 4, **characterised in that** disassembly lugs (28) are formed angled outwards on the support ring (17) on either side of the transverse slot (18).

## Revendications

1. Agrafe à emmanchement pour la fixation en aveugle d'un boîtier de serrure de portière dans le trou de montage ménagé à cet effet dans la tôle de la portière, le boîtier de serrure de portière (2) se présentant en l'occurrence sous la forme d'un barillet cylindrique et étant muni d'une bride d'assise (5) sur son côté d'introduction, ainsi que d'un évasement de forme annulaire (7) à l'extrémité opposée de la paroi extérieure (6) et comportant en outre des ressauts (11) diamétralement opposés, faisant saillie dans le plan radial vers l'extérieur qui, pour immobiliser en rotation le boîtier dans l'orifice (3) de la tôle de la carrosserie (4) s'engagent en prise dans des évidements (16) prévus en correspondance dans l'orifice de montage (3), **caractérisée en ce que** l'agrafe à emmanchement (1) comporte une bague d'appui (17) présentant une solution de continuité sous la forme d'une fente transversale (18) qui vient s'appliquer, avec la possibilité de s'écarter par cédage élastique, contre la paroi extérieure (6) et cramponner par derrière l'évasement de forme annulaire (7), qui comporte plusieurs pattes d'appui (21), réalisées solidaires par formage de son bord (20) orienté en direction de la bride d'assise (5), en contact d'appui le long de la paroi extérieure (6) du boîtier de la serrure de portière (2), les pattes d'appui (21) comportant en l'occurrence, au niveau de leurs extrémités libres, respectivement deux doigts d'appui (22) faisant obliquement saillie vers l'extérieur, qui sont destinés à venir s'engager en prise d'encastrement sur la partie arrière du bord (24) de l'orifice, ainsi que des languettes de centrage (23) disposées entre les doigts d'appui (22) selon une orientation sensiblement parallèle à l'axe, qui sont destinées à venir en contact d'appui contre le bord (24) de l'orifice de montage (3).

2. Agrafe à emmanchement selon la revendication 1, **caractérisée en ce que** les doigts d'appui (22) après la venue en prise d'engagement de l'agrafe à emmanchement (1) derrière l'évasement de forme annulaire (7), présentent un intervalle d'écartement (a) par rapport à la face d'appui (25), faisant office d'assise, de la bride (5), qui est au moins égal à l'épaisseur (d) de la tôle (4) constituant la carrosserie.

3. Agrafe à emmanchement selon la revendication 1 ou 2, **caractérisée en ce que** les pattes d'appui (21) sont, à une distance (A) de l'extrémité des languettes de centrage (23), légèrement repliées selon une disposition angulaire vers l'intérieur et sont, en position de montage, au niveau de leur arête de pliage (26), en contact d'appui , avec la possibilité de réagir élastiquement, contre la paroi extérieure (6) du boîtier de serrure de portière (2).

4. Agrafe à emmanchement selon l'une des revendications 1 à 3, **caractérisée en ce que** dans le prolongement des ressauts (11), des ergots d'encastrement (12) sont réalisés solidaires par formage de la paroi extérieure (6), à une courte distance de l'évasement de forme annulaire (7) qui, lors de la mise en place de l'agrafe à emmanchement (1) viennent s'insérer en prise d'encastrement dans des évidements (27) m »nagés en correspondance dans la bague d'appui (17).

5. Agrafe à emmanchement selon l'une des revendications 1 à 4, **caractérisée en ce que** des languettes de démontage (28), repliées selon une disposition angulaire vers l'extérieur, sont réalisées solidaires par formage de la bague d'appui (17), de part et d'autre de la fente transversale (18).
